# FASCICULE DE BREVET EUROPEEN

(11) **EP 2 327 952 B1**
(45) Date de publication et mention de la délivrance du brevet: **09.09.2015**
(21) Numéro de dépôt: 10290614.6
(22) Date de dépôt: 18.11.2010
(51) Int. Cl.: F42B 12/18

(54) **Tête militaire à charges en tandem**
Gefechtskopf mit Tandemhohlladung
Tandem shaped charge warhead

(30) Priorité: 26.11.2009 FR 0905693
(43) Date de publication de la demande: 01.06.2011
(73) Titulaire: Nexter Munitions, 78000 Versailles (FR)
(72) Inventeur: Caillat, Lionel, 18023 Bourges Cedex (FR); Eches, Nicolas, 18023 Bourges Cedex (FR); Boulanger, Rémi, 18023 Bourges Cedex (FR)
(74) Mandataire: Célanie, Christian

(56) Documents cités:
- EP-A1- 1 531 316
- DE-C1- 3 740 412
- DE-C1- 4 126 793
- FR-A1- 2 540 238
- FR-A1- 2 552 870
- FR-A1- 2 581 749
- US-A- 4 854 240

## Description

Le domaine technique de l'invention est celui des têtes militaires comportant des charges formées montées en tandem.

Ces charges tandem sont bien connues. Elles associent une charge formée avant et une charge formée arrière qui sont séparées l'une de l'autre par un moyen de protection intercharges.

Les charges sont initiées en séquence avec un retard de l'ordre de quelques centaines de microsecondes voire de l'ordre de la milliseconde entre les deux charges.

Le principal intérêt des charges tandem est qu'elles permettent de contrer les blindages équipés de surprotections réactives. En effet la charge avant permet d'initier le blindage réactif, et la charge arrière perfore le blindage principal une fois qu'il n'est plus protégé par sa protection réactive.

De nombreux brevets décrivent des architectures de charge tandem. On pourra ainsi citer: FR2552870, FR2577037 et FR2581749.

Les charges connues comportent toutes une protection intercharges qui permet de protéger la charge arrière lors de la détonation de la charge avant. Cette protection comprend le plus souvent un écran, plus ou moins massif, qui est solidaire de l'enveloppe de la charge ainsi que des évents aménagés dans l'étui de la charge et qui permettent d'évacuer radialement les gaz engendrés par l'initiation de la charge avant.

Le brevet FR2540238 décrit ainsi une tête à charges en tandem dans laquelle une protection intercharge est réalisée sous la forme d'une ou de plusieurs cloisons solidaires de la paroi externe de la tête militaire. La paroi est également fragilisée par des stries, ce qui lui permet d'éclater sous l'effet de l'onde de choc. Une telle protection est particulièrement encombrante, la multiplication des écrans et des zones fragmentables conduisant à l'allongement de l'espace intercharges.

Il est également connu de prévoir un écran mobile sous l'effet du choc de façon à amortir les effets de ce dernier. Les brevets DE3601051 et FR2559896 décrivent de tels écrans mobiles. Cependant les écrans mobiles conduisent à concevoir des têtes militaires ayant une distance intercharges importante pour la course de l'écran, donc également une longueur importante pour la tête militaire.

On connaît aussi par le brevet DE3740412 une tête militaire tandem dans laquelle la charge avant est reliée à la charge arrière par deux éléments d'amortissement : un manchon avant en matière synthétique et un élément arrière tubulaire déformable qui est relié à la charge arrière par une pièce conique. Cependant le tube reliant ici les deux charges accroît la distance intercharges.

Par ailleurs si ce brevet décrit un disque métallique interposé entre le manchon avant et le tube déformable, ce disque mince intervient peu dans l'absorption du choc mais permet uniquement d'empêcher la pénétration de gaz ou d'éclats à l'intérieur du tube déformable.

Le brevet EP1531316 décrit une tête tandem dans laquelle la charge avant et la charge arrière sont séparées par une cloison percée d'un passage pour le jet de la charge arrière. Cette cloison comporte par ailleurs une calotte d'obturation appliquée sur un matériau amortisseur. Une telle structure ne permet pas non plus de réaliser une tête militaire compacte.

Le brevet FR2581749, qui forme un point de départ pour la présente invention, décrit une tête tandem spécifique incorporant un propulseur entre charge avant et charge arrière, ce propulseur jouant le rôle d'écran intercharges.

Le brevet DE4126793 enfin propose une tête militaire à charges en tandem dans laquelle la charge arrière se translate par rapport à l'étui par l'effet des gaz de la charge avant, gaz qui sont par ailleurs déviés autour de la charge arrière par le profil conique d'un écran.

Une telle solution est complexe à mettre en oeuvre et entraîne un différentiel de vitesses de la charge arrière par rapport à l'étui de la tête qui peut être préjudiciable à la précision du tir.

L'invention a pour objet de proposer une tête militaire à charges en tandem, tête dans laquelle, la longueur globale de la tête reste réduite mais la protection de la charge arrière contre les effets de la charge avant est cependant assurée.

Ainsi l'invention a pour objet une tête militaire à charges en tandem comprenant une charge avant disposée à distance d'une charge arrière, et un moyen de protection intercharges interposé entre les deux charges et comportant un moyen de liaison à déformation contrôlée, tête militaire caractérisée en ce que le moyen de protection intercharges comprend au moins un premier écran métallique qui est disposé entre la charge avant et la charge arrière, premier écran qui comporte une partie centrale massive à laquelle est fixé le moyen de liaison à déformation contrôlée qui est constitué par une zone cylindrique amincie comportant au moins une rainure permettant d'amorcer une déformation de ladite zone cylindrique, zone cylindrique amincie qui est solidaire et au calibre de l'enveloppe de la charge arrière et qui coiffe cette dernière.

Selon un autre mode de réalisation, le moyen de protection intercharges pourra comprendre un deuxième écran métallique interposé entre la charge avant et le premier écran, deuxième écran qui est solidaire d'une virole reliant les deux charges.

Le deuxième écran pourra avoir un profil conique dont le sommet du cône sera dirigé vers la charge avant, le premier écran étant formé d'un simple capotage conique solidaire de la zone cylindrique mince, la conicité du deuxième écran étant identique à celle du premier écran.

Une couche d'un matériau déformable pourra avantageusement être interposée entre le premier et le deuxième écran.

La virole pourra comporter au moins un évent.

L'invention sera mieux comprise à la lecture de la description qui va suivre de différents modes de réalisation, description faite en référence aux dessins annexés dans lesquels :
- la figure 1 est une vue en coupe longitudinale d'une tête militaire selon un premier mode de réalisation de l'invention,
- la figure 2 est une vue partielle montrant l'écran intercharges après initiation de la charge avant,
- la figure 3 montre en coupe longitudinale une tête militaire selon un deuxième mode de réalisation de l'invention.

En se reportant à la figure 1, une tête militaire 1 à charges en tandem selon l'invention comprend une charge avant 2 qui est disposée à distance d'une charge arrière 3.

Chaque charge 2 et 3 est une charge formée, c'est à dire qu'elle comporte un chargement explosif sur lequel est appliqué un revêtement concave 2a,3a qui engendre un jet à haute vitesse lors de l'initiation de la charge. D'une façon connue, les revêtements pourront être de forme conique. Mais toute autre forme concave (portion de sphère, paraboloïde... ) pourrait être mise en oeuvre. Le choix de la géométrie du revêtement dépend des performances recherchées pour les charges 2 et 3. Les revêtements 2a,3a seront généralement réalisés en un matériau métallique ductile, par exemple en cuivre.

La figure 1 montre en coupe partielle la charge arrière 3, ce qui permet de voir le revêtement 3a ainsi que le chargement explosif 3b contenu dans une enveloppe cylindrique 3c. La charge avant 2 n'est pas coupée mais on a représenté par des pointillés son revêtement 2a.

Ces caractéristiques sont classiques pour le concepteur de têtes militaires tandem et il n'est donc pas nécessaire de les décrire plus en détails.

La charge avant 2 et la charge arrière 3 sont disposées dans un étui 4 (ou virole) qui permet de relier les charges l'une à l'autre. L'étui 4 comporte une partie arrière 4a de calibre légèrement supérieur à celui de la charge arrière 3 et une partie avant 4b au calibre de la charge avant 2.

La charge arrière 3 est fixée à la virole 4 au niveau de cales radiales 7. Les charges 2 et 3 sont rendues solidaires de la virole 4 (ainsi que des cales 7) par tout moyen approprié, par exemple par des goupilles radiales (non représentées).

Les parties arrière 4a et avant 4b de la virole 4 sont reliées par une partie conique 4c.

La virole 4 comporte par ailleurs des évents 5, régulièrement répartis angulairement, et qui permettent d'évacuer radialement une partie des gaz engendrés lors de l'initiation de la charge avant 2. Une telle disposition connue permet de protéger en partie la charge arrière 3.

La tête militaire 1 comporte enfin un moyen 6 de protection intercharges qui est interposé entre la charge avant 2 et la charge arrière 3.

Ce moyen de protection intercharges 6 comprend au moins un premier écran métallique 8 qui est rendu solidaire de l'enveloppe 3c de la charge arrière 3 par un moyen de liaison à déformation contrôlée. L'écran métallique 8 comporte un profil conique dont le sommet du cône est dirigé vers la charge avant 2.

Le moyen de liaison à déformation contrôlée est constitué ici par une zone (ou paroi) cylindrique mince 9 qui coiffe l'enveloppe 3c de la charge arrière 3. Cette zone cylindrique 9 comporte par ailleurs une rainure 10 qui permet d'amorcer une déformation de ladite zone cylindrique 9.

On voit sur la figure 1 que la zone cylindrique 9 vient en butée axiale contre une cale 7 de la charge arrière 3. La zone cylindrique 9 pourra être collée à l'enveloppe 3c de la charge arrière ou bien elle pourra être fixée par filetage sur cette enveloppe. La rainure circulaire 10 se prolonge, à l'intérieur de la cavité 12 délimitée par l'écran 8, par un bourrelet 11. L'écran 8 prolongé par la zone cylindrique 9 constitue ainsi un boîtier qui coiffe l'avant de la charge arrière 3. Ce boîtier délimite un volume dont les dimensions après déformation de la zone cylindrique 9 sont cependant maîtrisées et qui sont définies par conception de façon à permettre la formation du jet de la charge arrière 3.

Le fait de réaliser la déformation au niveau d'une zone ou paroi cylindrique au calibre de la charge arrière permet d'une part de disposer d'une zone déformable ayant des caractéristiques de rigidité compatibles avec le besoin de compacité et d'autre part de ne pas encombrer le volume interne au boîtier avec la paroi ainsi déformée.

Un tel résultat ne peut être obtenu avec le concept décrit par DE3740412 pour lequel, le tube intercharges déformable ayant un diamètre réduit, il doit aussi avoir une longueur importante augmentant ainsi l'espace intercharges et l'encombrement de la tête militaire. Le risque d'obturation de ce tube en avant de la charge arrière n'est par ailleurs pas négligeable.

La partie conique massive de l'écran 8 reçoit lors de l'initiation de la charge avant 2 la pression des gaz engendrés ainsi que les projections arrières (éclats...) issues de la charge avant. Cette partie massive transmet le choc reçu à la zone cylindrique amincie 9 qui va se déformer plastiquement en absorbant l'énergie mécanique reçue. La charge arrière 3 se trouve donc protégée malgré la distance relativement réduite séparant les deux charges. Par ailleurs le profil conique de l'écran 8 assure une déviation des gaz qui sont évacués par les évents 5.

La rainure circulaire 10 a pour effet d'amorcer et diriger la déformation plastique de la zone cylindrique 9. Cette dernière au lieu de se fendre longitudinalement va plutôt s'écraser, pratiquement en accordéon.

La figure 2 montre la configuration de l'écran 8 et de la zone cylindrique 9 après initiation de la charge avant. La partie massive 8 de l'écran s'est déplacée suivant la direction F tandis que la partie cylindrique 9 est restée en butée sur les cales 7. La zone cylindrique 9 s'est alors écrasée. La longueur résiduelle L2 du moyen de protection 6 est inférieure à la moitié de celle de la longueur initiale L1.

A titre d'exemple pour un calibre de charge de 100 mm, un écran 8 d'épaisseur 5 à 8 mm associé à une zone cylindrique 9 d'épaisseur 2 à 3 mm assure une protection efficace avec une distance intercharges de l'ordre de 2 calibres de la charge arrière. La zone cylindrique se réduit d'environ 50 à 70% de sa longueur initiale.

Ceci est à comparer avec les distances habituelles rencontrées dans les têtes militaires connues, notamment dotées d'écrans mobiles, distances intercharges qui sont de l'ordre de 5 calibres au minimum.

En fonction des types de charges mises en oeuvre, on pourra renforcer le niveau de protection assuré par le moyen de protection intercharges 6.

La figure 3 montre ainsi un deuxième mode de réalisation de l'invention dans lequel le moyen de protection 6 comprend un deuxième écran métallique 13 qui est interposé entre la charge avant 2 et le premier écran 8.

Ce deuxième écran 13 est rendu solidaire de la virole 4 reliant les deux charges par des goupilles cisaillables 14.

On voit que dans ce mode particulier de réalisation, le premier écran 8 est d'épaisseur relativement réduite.

Il se limite à un capotage conique qui est solidaire de la zone cylindrique mince 9. Il n'est en effet plus nécessaire de donner au premier écran 8 une épaisseur importante car il ne reçoit plus directement les gaz ni les projections arrières résultant de l'initiation de la charge avant 2. Ces derniers sont maintenant reçus par le deuxième écran 13.

La conicité du capotage 8 est identique à celle du profil interne 15 du deuxième écran 13.

Ainsi lors de l'initiation de la charge avant 2, la pression des gaz s'exerce sur le deuxième écran 13. Elle provoque le cisaillement des goupilles 14 et le deuxième écran se trouve poussé contre le premier écran 8. La concordance des formes coniques des deux écrans assure une répartition des efforts sur l'ensemble de la surface externe du premier écran 8. Il en résulte une poussée sensiblement axiale du premier écran 8 par le second écran 13. La partie cylindrique 9 mince va alors se déformer comme dans le mode de réalisation précédent et absorber par cette déformation une partie de l'énergie mécanique reçue.

Afin de compléter encore la protection il est possible (comme représenté sur la figure 3) d'interposer une couche 16 d'un matériau déformable entre le premier écran 8 et le deuxième écran 13, couche jouant le rôle d'amortisseur et permettant ainsi d'absorber une partie de l'énergie mécanique reçue par le premier écran 8.

Cette couche pourra couvrir toute la surface conique des écrans ou plus simplement (comme représenté ici) avoir la forme d'une rondelle. On pourra choisir comme matériau déformable un nid d'abeille métallique (par exemple à base d'aluminium) ou bien encore une mousse de métal poreux, par exemple aluminium poreux.

Une telle protection renforcée permet d'obtenir des têtes militaires compactes (distance intercharges comprise entre 1 et 3 calibres de la charge arrière) tout en mettant en place une charge avant 2 de calibre relativement important (de 70 à 90% du calibre de la charge arrière).

Ceci est particulièrement utile dans la conception de missiles comportant une partie électronique relativement volumineuse en avant de la tête tandem. En effet l'efficacité perforante de la charge avant doit alors être renforcée pour tenir compte de cette architecture du missile qui impose au jet de la charge avant de traverser la partie électronique.

## Revendications

1. Tête militaire (1) à charges en tandem comprenant une charge avant (2) disposée à distance d'une charge arrière (3), et un moyen de protection intercharges (6) interposé entre les deux charges et comportant un moyen de liaison (9) à déformation contrôlée, tête militaire ***caractérisée en ce que*** le moyen de protection intercharges (6) comprend au moins un premier écran métallique (8) qui est disposé entre la charge avant (2) et la charge arrière (3), premier écran (8) auquel est fixé le moyen de liaison à déformation contrôlée qui est constitué par une zone cylindrique amincie (9) comportant au moins une rainure (10) permettant d'amorcer une déformation de ladite zone cylindrique (9), zone cylindrique amincie qui est solidaire et au calibre de l'enveloppe (3c) de la charge arrière (3) et qui coiffe cette dernière, le premier écran et la zone cylindrique (9) formant un boîtier délimitant un volume favorisant la formation du jet de la charge arrière.

2. Tête militaire selon la revendication 1, **caractérisée en ce que** le premier écran (8) comporte une partie centrale massive à laquelle est fixée la zone cylindrique amincie (9),

3. Tête militaire selon la revendication 1, **caractérisée en ce que** le moyen de protection intercharges comprend un deuxième écran métallique (13) interposé entre la charge avant (2) et le premier écran (8), deuxième écran (13) qui est solidaire d'une virole (4) reliant les deux charges.

4. Tête militaire selon la revendication 3, **caractérisée en ce que** le deuxième écran (13) a un profil conique dont le sommet du cône est dirigé vers la charge avant (2), le premier écran (8) étant formé d'un simple capotage conique solidaire de la zone cylindrique mince (9), la conicité du deuxième écran (13) étant identique à celle du premier écran (8).

5. Tête militaire selon la revendication 4, **caractérisée en ce qu'**une couche (16) d'un matériau déformable est interposée entre le premier (8) et le deuxième écran (13).

6. Tête militaire selon une des revendications 3 à 5, **caractérisée en ce que** la virole (4) comporte au moins un évent (5).

## Patentansprüche

1. Gefechtskopf (1) mit Tandemhohlladung, umfassend eine vordere Ladung (2), welche beabstandet von einer hinteren Ladung (3) angeordnet ist, und ein Zwischenladung-Schutzmittel (6), welches zwischen die beiden Ladungen eingefügt ist und ein Verbindungsmittel (9) mit kontrollierter Deformation umfasst, wobei der Gefechtskopf **dadurch gekennzeichnet ist, dass** das Zwischenladung-Schutzmittel (6) mindestens einen ersten Metallschirm (8) umfasst, welcher zwischen der vorderen Ladung (2) und der hinteren Ladung (3) angeordnet ist, wobei an dem ersten Schirm (8) das Verbindungsmittel mit kontrollierter Deformation befestigt ist, welches von einem zylindrischen, dünner werdenden Bereich (9) gebildet wird, welcher mindestens eine Einkerbung (10) aufweist, welche es ermöglicht, eine Deformation des genannten zylindrischen Bereichs (9) einzuleiten, wobei der dünner werdende zylindrische Bereich fest mit der Ummantelung (3c) der hinteren Ladung (3) verbunden und in deren Kaliber ist und diese Letztere überdeckt; wobei der erste Schirm und der zylindrische Bereich (9) ein Gehäuse bilden, welches ein Volumen abgrenzt, das die Bildung des Strahls der hinteren Ladung begünstigt.

2. Gefechtskopf nach Anspruch 1, **dadurch gekennzeichnet, dass** der erste Schirm (8) einen zentralen, massiven Abschnitt umfasst, an welchem der zylindrische, dünner werdende Bereich (9) befestigt ist.

3. Gefechtskopf nach Anspruch 1, **dadurch gekennzeichnet, dass** das Zwischenladung-Schutzmittel einen zweiten Metallschirm (13) umfasst, welcher zwischen der vorderen Ladung (2) und dem ersten Schirm (8) eingefügt ist, wobei der zweite Schirm (13) fest mit einer die beiden Ladungen verbindenden Hülse (4) verbunden ist.

4. Gefechtskopf nach Anspruch 3, **dadurch gekennzeichnet, dass** der zweite Schirm (13) ein konisches Profil aufweist, dessen Scheitel des Kegels zur vorderen Ladung (2) ausgerichtet ist, wobei der erste Schirm (8) aus einer einfachen, konischen Abdeckung gebildet ist, welche fest mit dem zylindrischen, dünnen Bereich (9) verbunden ist, wobei die Konizität des zweiten Schirms (13) mit jener des ersten Schirms (8) identisch ist.

5. Gefechtskopf nach Anspruch 4, **dadurch gekennzeichnet, dass** eine Schicht (16) aus einem verformbaren Material zwischen den ersten (8) und den zweiten Schirm (13) eingefügt ist.

6. Gefechtskopf nach einem der Ansprüche 3 bis 5, **dadurch gekennzeichnet, dass** die Hülse (4) mindestens ein Entlüftungsloch (5) umfasst.

## Claims

1. Military warhead with tandem charges comprising a front charge (2) arranged at a distance from a rear charge (3), and between-charge protection means (6) arranged between the two charges and incorporating controlled-deformation linking means (9), warhead **characterized in that** the between-charge protection means (6) comprise at least a first metallic screen (8) arranged between the front charge (2) and the rear charge (3), first screen (8) to which are affixed controlled-deformation linking means, constituted by a cylindrical zone of reduced thickness (9) and incorporating at least one groove (10) enabling incipient deformation of said cylindrical zone (9), cylindrical zone of reduced thickness integral with the caliber of the casing (3c) of the rear charge and the rear charge (3) and capping the latter, the first screen and the cylindrical zone (9) forming a case delimiting a volume that facilitates the formation of the jet of the rear charge.

2. Warhead according to Claim 1, **characterized in that** the first screen (8) incorporates a solid central part to which the cylindrical zone of reduced thickness (9) is affixed.

3. Warhead according to Claim 1, **characterized in that** the between-charge protection means comprise second metallic screen (13) positioned between the front charge (2) and the first screen (8), second screen (13) which is integral with a ferrule (4) linked the two charges.

4. Warhead according to Claim 3, **characterized in that** the second screen (13) has a conical profile whose summit is directed towards the front charge (2), the first screen (8) being formed of a simple conical cowl integral with the cylindrical zone of reduced thickness (9), the conicity of the second screen (13) being identical to that of the first screen (8).

5. Warhead according to Claim 4, **characterized in that** a layer (16) of deformable material is positioned between the first (8) and second (13) screens.

6. Warhead according to one of Claims 3 to 5, **characterized in that** the ferrule (4) incorporates at least one vent (5).
